# EUROPÄISCHE PATENTSCHRIFT

(11) **EP 4 105 420 B1**
(45) Veröffentlichungstag und Bekanntmachung des Hinweises auf die Patenterteilung: **28.02.2024**
(21) Anmeldenummer: 22179126.2
(22) Anmeldetag: 15.06.2022
(51) Int. Cl.: E05D 3/02, E05D 7/00, E05D 7/04, E05D 11/00

(54) **BAND FUER EINE TUER ODER EIN FENSTER**
HINGE FOR A DOOR OR A WINDOW
CHARNIÉRE POUR UNE PORTE OU UNE FENÊTRE

(30) Priorität: 15.06.2021 AT 5012321 U
(43) Veröffentlichungstag der Anmeldung: 21.12.2022
(73) Patentinhaber: Roto Frank Fenster- und Türtechnologie GmbH, 70771 Leinfelden-Echterdingen (DE)
(72) Erfinder: Schmidt, Andreas, 8591 Maria Lankowitz (AT); Trummer, Hannes, 8081 Pirching (AT); Riznik, Peter, 8434 Tillmitsch (AT); Hopfer, Robert, 8071 Hausmannstätten (AT)
(74) Vertreter: Speringer, Markus

(56) Entgegenhaltungen:
- EP-A1- 2 982 819
- EP-B1- 2 339 102
- EP-B1- 2 503 084

## Beschreibung

### Technisches Gebiet

Die Erfindung betrifft ein Band für eine Tür oder ein Fenster umfassend ein am Rahmen befestigbares erstes Montageelement, ein mit dem ersten Montageelement verbindbares Rahmenteil mit einer Aufnahme für eine Achsbuchse, ein am Flügel der Tür oder des Fensters montierbares zweites Montageelement, ein mit dem zweiten Montageelement verbindbares Flügelteil mit einer Aufnahme für eine Drehachse, welche im montierten Zustand mit ihrem freien Ende in der Achsbuchse aufgenommen ist, sowie eine Verstelleinrichtung zur Einstellung des Anpressdrucks zwischen geschlossenem Flügel und Rahmen.

### Stand der Technik

Türbänder, die als Rollenbänder ausgeführt sind, umfassen im Stand der Technik zumeist einen Rahmenbandteil und einen Flügelbandteil, wobei die beiden Teile gelenkig über eine in einer Achsbuchse geführten Achse miteinander verbunden sind. Rahmenbandteil und Flügelbandteil sind dabei oftmals mehrteilig ausgeführt und der jeweils die Achse bzw. Achsbuchse aufweisende Teil ist über ein Montageelement jeweils mit dem Rahmen oder dem Flügel einer Tür oder eines Fensters verbunden. Abgesehen von ganz einfachen Rollenbändern ist es zumeist auch möglich, die Türbänder in ein oder mehreren Raumrichtungen einzustellen, um sowohl die Höhe des Flügels im Rahmen, die seitliche Lage des Flügels im Rahmen sowie den Anpressdruck vom Flügel zum Rahmen einzustellen. Derartige Verstelleinrichtungen verkomplizieren in der Regel den Aufbau des Türbandes erheblich bzw. erfordern entsprechend aufwändige Aufnahmen im Türrahmen, um etwaige Verstelleinrichtungen unterzubringen. Erfolgt die Verstellung direkt im Bereich der "Rolle", also im Achsbuchsen- bzw. Achsenabschnitt des Rahmenteils bzw. Flügelteils, so ist es ferner gewünscht, dass es zu keinem seitlichen Versatz dieser Abschnitte kommt, da dies als optisch störend empfunden wird. Auch hier gibt es im Stand der Technik unterschiedliche Lösungen, beispielsweise über Abdeckungen, welche diesen Versatz kaschieren. EP 2 982 819 A1 offenbart ein Band für eine Tür oder ein Fenster nach dem Oberbegriff des Anspruchs 1.

### Kurzbeschreibung der Erfindung

Aufgabe der vorliegenden Erfindung ist es, ein Band für eine Tür oder ein Fenster, insbesondere ein Rollenband zu schaffen, welches eine Verstellung in allen drei Raumrichtungen ermöglicht und dabei besonders einfach und aus wenigen Teilen aufgebaut sein soll. Der einfache Aufbau soll eine günstige Fertigung und einen geringen Platzbedarf für das Band gewährleisten. Außerdem soll eine günstige Kraftübertragung der Lasten des Türflügels auf den Rahmen ermöglicht werden. Bevorzugt soll eine Montage am Überschlag eines Flügels möglich sein, sodass die Dichtebene zwischen Rahmen und Flügel nicht unterbrochen werden muss. Auch ein optischer Versatz zwischen Rahmenteil und Flügelteil soll bevorzugt im montierten Zustand nicht wahrnehmbar sein.

Diese Aufgabe wird durch die vorliegende Erfindung dadurch gelöst, dass die Verstelleinrichtung eine Stellschraube ist, über welche der Abstand zwischen erstem Montageelement und Rahmenteil einstellbar ist, wobei der Kopf der Stellschraube in einer Senke im Rahmenteil gelagert und durch die Achsbuchse in der Senke gesichert ist, und wobei die Achsbuchse und das Rahmenteil im Bereich des Kopfs der Stellschraube einen entsprechenden Durchbruch zum Einführen eines Betätigungswerkzeugs aufweisen. Auf diese Weise kann der Aufbau besonders einfach und kostengünstig realisiert werden. Die Stellschraube stellt die einfachste Möglichkeit dar, um eine Verstellmöglichkeit des Anpressdrucks zu ermöglichen, wobei die Verstellung durch die Einstellung des Abstandes vom Rahmenteil zum ersten Montageelement erfolgt. Um weitere Sicherungen im Gehäuse einzusparen ist die Stellschraube in einer Senke im Rahmenteil gelagert und die Achsbuchse erfüllt dabei eine Doppelfunktion, indem sie einerseits der Aufnahme der im Flügelteil gelagerten Achse dient und gleichzeitig mit einem Abschnitt ihres Außenumfangs die Stellschraube in der Senke sichert. Damit die Stellschraube auch im montierten Zustand zugänglich ist, ist in der Achsbuchse ein entsprechender Durchbruch, beispielsweise in Form eines Langlochs vorgesehen, durch den ein Betätigungswerkzeug durchgeführt werden kann. Das Langloch ist dabei so ausgestaltet, dass der Durchmesser im Bereich der Längkanten des Langlochs geringer ist, als der Durchmesser des Kopfes der Stellschraube, sodass die Stellschraube über den gesamten Bereich des Langlochs hinweg von der Achsbuchse in ihrer Senke gesichert bleibt.

Gemäß einem weiteren bevorzugten Merkmal ist es vorgesehen, dass am Rahmenteil zumindest ein Führungsbolzen vorgesehen ist, welcher in einer entsprechenden Führungsaufnahme im ersten Montageelement geführt ist, wobei an der Führungsaufnahme ferner eine Klemmvorrichtung vorgesehen ist, mittels welcher der Führungsbolzen in seiner Lage fixierbar ist. Über diese Führungsbolzen wird der Rahmenteil am ersten Montageelement gesichert. Bevorzugt werden zwei übereinander gelagerte Führungsbolzen und entsprechende Führungsaufnahmen vorgesehen, wobei die Stellschraube für den Anpressdruck zwischen den beiden Führungsbolzen angeordnet ist. Um den Aufbau des Bandes einfach zu halten ist es vorteilhaft, die Durchbrüche für die Befestigungsschrauben des ersten Montageelements am Grund der Führungsaufnahmen vorzusehen.

Dabei ist es ferner ein bevorzugtes Merkmal, dass ein von der Führungsaufnahme in Längsrichtung des ersten Montageelements zur Stirnseite hin verlaufender Schlitz vorgesehen ist, und dass die Klemmvorrichtung durch eine Klemmschraube gebildet ist, welche den Schlitz normal zur Achsrichtung der Führungsaufnahme und auch normal zur Achsrichtung der Achsbuchse durchragt und im Zusammenwirken mit einer Mutter oder einem Gewinde im ersten Montageelement über den Schlitz eine Klemmwirkung auf den in der Führungsaufnahme geführten Führungsbolzen ausübt. Dies ermöglicht eine effektive und einfach aufgebaute Klemmvorrichtung, über welche die Führungsbolzen in ihrer Lage in den Führungsaufnahmen fixierbar sind und eine optimale Lastabtragung ermöglicht ist.

Ein zusätzliches bevorzugtes Merkmal ist es, dass am Rahmenteil ein Vorsprung mit einem Langloch vorgesehen ist, wobei der Vorsprung im zusammengesetzten Zustand im Schlitz im ersten Montageelement aufgenommen ist und von der Klemmschraube durchsetzt ist. Das Rahmenteil weist dadurch sozusagen eine abstehende Lasche auf, mittels welcher der Rahmenteil über die Klemmschraube am ersten Montageelement gesichert ist und der Verstellweg der Stellschraube begrenzt ist. Auch bei gelockerten Klemmschrauben und auf maximalen Abstand verstellter Stellschraube kann der Rahmenteil somit nicht vom ersten Montageelement gelöst werden.

Gemäß einem weiteren bevorzugten Merkmal ist es vorgesehen, dass die Achsbuchse über eine im Rahmenteil gelagerte Höhenverstelleinrichtung, beispielsweise in Form einer Stellschraube, relativ zum Rahmenteil verstellbar ist. Dies bietet eine einfache Möglichkeit, eine Höhenverstellung zwischen Rahmenteil und Flügelteil zu erreichen. Die Stellschraube für die Höhenverstelleinrichtung kann im montierten Zustand von einer Abdeckkappe verdeckt sein. Die Länge des als Langloch ausgeformten Durchbruchs in der Achsbuchse entspricht dabei dem Verstellweg der Höhenverstelleinrichtung.

Es ist ferner ein bevorzugtes Merkmal, dass eine mittels Klemmwirkung befestigbare im Wesentlichen U-förmige Abdeckklammer für den Rahmenteil vorgesehen ist, wobei die Abdeckklammer in ihrer Länge den Rahmenteil zumindest um die Länge des Verstellwegs der Höhenverstelleinrichtung überragt, und dass die Abdeckklammer an beiden Seiten in Richtung des ersten Montageelements ragende Flügel aufweist, welche im montierten Zustand einen etwaigen Spalt zwischen erstem Montageelement und Rahmenteil überdecken. Durch die Abdeckklammer kann der optische Versatz sowohl in seitlicher als auch in vertikaler Richtung auf einfache Weise verdeckt werden.

Hinsichtlich der Flügelteilseite des Bandes ist es ein weiteres bevorzugtes Merkmal, dass das zweite Montageelement einen im Wesentlichen L-förmigen Querschnitt aufweist, wobei ein erster Schenkel zur Befestigung am Flügel der Tür oder des Fensters Löcher für die Aufnahme von Befestigungsschrauben sowie gegebenenfalls in Richtung der Befestigungsschrauben verlaufende Lastabtragungsvorsprünge aufweist, und wobei am zweiten Schenkel normal auf den ersten Schenkel verlaufende Führungsrippen vorgesehen sind, welche im montierten Zustand in entsprechenden Führungsnuten am Flügelteil geführt sind, und wobei ferner der Flügelteil über Klemmschrauben am zweiten Montageelement in seiner Lage fixierbar ist. Durch diese Ausgestaltung ist es auf besonders einfache Weise möglich, den Flügeltteil am Überschlag des Flügels zu montieren und die Dichtebene zwischen Flügel und Rahmen damit nicht zu unterbrechen. Die Ausgestaltung des zweiten Montageelements und Flügelteils auf diese Weise erlaubt auch auf einfache Weise die weiter unten beschriebene Realisierung einer seitlichen Verstelleinrichtung.

Dabei ist es ein weiteres bevorzugtes Merkmal, dass die Führungsrippen an ihren Kanten abgefast sind, und dass die Klemmschrauben in entsprechenden Durchbrüchen in den Führungsrippen anordenbar sind. Beim Lockern der Klemmschrauben kommt es aufgrund des Gewichts des Flügels zu einer unweigerlichen leichten Schrägstellung zwischen Flügelteil und zweitem Montageelement entlang der Führungsrippen. Durch die Abfasung wird sichergestellt, dass beim Anziehen der Klemmschrauben diese Schrägstellung aufgehoben wird und sich der Flügelteil über den Führungsrippen wieder in die korrekte Lage zentriert. Die Position der Klemmschrauben erlaubt eine effektive Kraftübertragung zwischen Führungsrippen und Führungsnuten im fixierten Zustand.

Schließlich ist es ein weiteres bevorzugtes Merkmal, dass der Abstand zwischen zweitem Montageelement und Flügelteil über eine Seitenverstellschraube einstellbar ist, wobei der Kopf der Stellschraube in einer entsprechenden Aufnahme im Flügelteil geführt ist und eine Gewindebohrung im zweiten Montageelement parallel zu den Führungsrippen angeordnet ist. Dies stellt eine weitere besonders einfach und damit kostengünstig realisierbare Möglichkeit dar eine Verstelleinrichtung in seitlicher Richtung unterzubringen. Die Aufnahme im Flügelteil kann dabei beispielsweise durch zwei halbkreisförmige Rippen realisiert werden, zwischen welchen der Kopf der Seitenverstellschraube geführt ist und damit in beiden Verstellrichtungen den Flügelteil über die Rippen mitnimmt.

### Kurze Beschreibung der Zeichnungsfiguren

Die Erfindung wird nun in größerem Detail anhand von Ausführungsbeispielen sowie mit Hilfe der beiliegenden Figuren beschrieben. Dabei zeigen
Fig. 1 eine schematische Schnittansicht eines erfindungsgemäßen Bandes,
Fig. 2 eine schematische Explosionsansicht des ersten Montageelements sowie des Rahmenteils,
Fig. 3 eine schematische perspektivische Ansicht des zweiten Montageelements und
Fig. 4 eine schematische perspektivische Ansicht des Flügelteils.

### Beschreibung der Ausführungsarten

In der Fig. 1 ist ein erfindungsgemäßes Band im montierten Zustand im Schnitt dargestellt. Am unteren Ende befindet sich das erste Montageelement 1 sowie der mit diesem verbundene Rahmenteil 2. Der Rahmenteil 2 weist Führungsbolzen 12 auf, welche in Führungsaufnahmen 13 im ersten Montageelement 1 geführt sind. Die Führungsaufnahmen 13 weisen in Längsrichtung nach außen hin ragende Schlitze 14 auf, wodurch die Führungsaufnahmen 13 über die Klemmschrauben 15 zusammengedrückt werden können, um die Führungsbolzen 13 in Ihrer Lage zu fixieren. Am Grund der Führungsaufnahmen 13 befinden sich ferner Durchbrüche, durch welche die Befestigungsschrauben 33 zur Befestigung des ersten Montageelements 1 am Rahmen durchgeführt sind.

In der Fig. 1 unterhalb des unteren Führungsbolzens 12 befindet sich ferner ein in den Schlitz 14 ragender Vorsprung 16 am Rahmenteil 2. Dieser Vorsprung 16 weist ein Langloch 17 auf, durch welches eine der Klemmschrauben 15 geführt ist. Dadurch kann der Rahmenteil 2 nicht einfach vom ersten Montageelement 1 abgenommen werden, solange die Klemmschraube 15 in ihrer Position ist. Ferner befindet sich eine Stellschraube 9 für den Anpressdruck in einer Senke im Inneren des Rahmenteils 2 und ist in einer Gewindebohrung im ersten Montageelement 1 eingeschraubt. Die Länge des Langlochs 17 entspricht der Länge des Verstellwegs der Stellschraube 9 und begrenzt diesem damit auch. Im Rahmenteil 2 ist ferner in einer Aufnahme 3 eine Achsbuchse 4 gehalten. Die Achsbuchse 4 dient gleichzeitig zur Sicherung des Schraubenkopfes der Stellschraube 9 in ihrer Senke und zur Aufnahme der Drehachse 8. Die Achsbuchse 4 kann über eine Höhenverstelleinrichtung 18, ebenfalls in Form einer Stellschraube, in Ihrer Höhe gegenüber dem Rahmenteil 2 verstellt werden. Damit die Stellschraube 9 für die Verstellung des Anpressdrucks zugänglich ist, ist in der Achsbuche 4 ein Durchbruch 10 in Form eines Langlochs vorgesehen, wobei die Seitenkanten des Langlochs weiterhin den Schraubkopf der Stellschraube 9 sichern. Auch im Rahmenteil 2 befindet sich ein Durchbruch 11, damit das Betätigungswerkzeug für die Stellschraube 9 auch im montierten Zustand eingeführt werden kann.

Außen um das Rahmenteil 2 herum befindet sich eine Abdeckklammer 19, welche sowohl den Spalt zwischen Rahmenteil 2 und erstem Montageelement 1 als auch den Spalt zwischen Rahmenteil 2 und Flügelteil 6 abdeckt. Die Höhenverstelleinrichtung 18 wird von unten ebenfalls durch eine Abdeckkappe 32 verdeckt.

Im Flügelteil 6 ist in einer Aufnahme 7 eine Drehachse 8 gehalten. Die Drehachse 8 wird in der Aufnahme 7 durch eine Fixierschraube 34, hier in Form einer Wurmschraube gesichert. Der Flügelteil 6 wird über Klemmschrauben 27 am zweiten Montageelement 5 fixiert, wobei die Klemmschrauben 27 durch Führungsrippen 25 hindurch verlaufen. Die Führungsrippen 25 sind an den Kanten abgefast und verlaufen in gegengleichen Führungsnuten 26 im Flügelteil 6. Die seitliche Verstellung zwischen zweitem Montageelement 5 und Flügelteil 6 erfolgt über eine Seitenverstellschraube 29.

In Fig. 2 ist das erste Montageelement 1, der Rahmenteil 2 und die Abdeckklammer 19 in einer schematischen Explosionsansicht dargestellt. Die unsichtbaren Teile sind mit strichlierten Linien eingezeichnet. In dieser Ansicht sind insbesondere die Führungsbolzen 12 und die Führungsaufnahmen 13 mit den Schlitzen 14 gut ersichtlich. Auch der am Rahmenteil 2 angeformte Vorsprung 16 mit dem Langloch 17, durch welches die Klemmschraube 15 durchgeführt wird, ist gut zu erkennen. Die Abdeckklammer 19 ist im Wesentlichen U-förmig ausgebildet und weist zwei Flügel 20 auf, mittels welcher Sie auf dem Rahmenteil 2 aufgeklemmt wird. Dadurch wird auch der Durchbruch 11 im Rahmenteil 2 abgedeckt.

In der Fig. 3 ist das zweite Montageelement 5 in einer perspektivischen Ansicht dargestellt. Das zweite Montageelement 5 ist im Querschnitt im Wesentlichen L-förmig aufgebaut. An einem ersten Schenkel 21 befinden sich Lastabtragungsvorsprünge 23, die in entsprechende Ausnehmungen im Überschlag eines Flügels einer Tür oder eines Fensters einsetzbar sind. Außerdem befinden sich an diesem ersten Schenkel 21 die Löcher 22 für die Befestigungsschrauben für die Montage am Flügel der Tür oder des Fensters und eine in die gleiche Richtung ausgerichtete Gewindebohrung 31 für die Seitenverstellschraube 29. Am zweiten Schenkel 24 des zweiten Montageelements 5 sind abgefaste Führungsrippen 25 angeordnet. Durch die Führungsrippen 25 hindurch sind Durchbrüche 28 in Form von Langlöchern für die Klemmschrauben 27 vorgesehen.

In der Fig. 4 ist in einer perspektivischen Ansicht der Flügelteil 6 dargestellt. Dieser weist zu den Führungsrippen 25 des zweiten Montageelements 5 gegengleiche Führungsnuten 26 auf. Zwischen den Führungsnuten 26 befindet sich ferner eine Aufnahme 30 für den Schraubenkopf der Seitenverstellschraube 29. Die Aufnahme 30 ist hier durch zwei halbkreisringförmige Stege ausgebildet, sodass der Flügelteil 6 bei gelockerten Klemmschrauben 27 beim Verdrehen der Seitenverstellschraube 29 in der Gewindebohrung 31 gegenüber dem ersten Montageelement entlang der Führungsnuten 26 verschoben wird.

Neben der besonders einfachen und kostengünstigen Fertigung mit nur wenigen Teilen bietet das erfindungsgemäße Band auch eine sehr günstige Kraftübertragung zwischen Rahmen und Flügel. Außerdem kann das Band in der vorgeschlagenen Ausführung sowohl für links als auch rechts angeschlagene Türen oder Fenster eingesetzt werden, weshalb nur eine einzige Produktionsstraße notwendig ist, was die Herstellungskosten zusätzlich senkt.

## Patentansprüche

1. Band für eine Tür oder ein Fenster umfassend ein am Rahmen befestigbares erstes Montageelement (1), ein mit dem ersten Montageelement (1) verbindbares Rahmenteil (2) mit einer Aufnahme (3) für eine Achsbuchse (4), ein am Flügel der Tür oder des Fensters montierbares zweites Montageelement (5), ein mit dem zweiten Montageelement (5) verbindbares Flügelteil (6) mit einer Aufnahme (7) für eine Drehachse (8), welche im montierten Zustand mit ihrem freien Ende in der Achsbuchse (4) aufgenommen ist, sowie eine Verstelleinrichtung zur Einstellung des Anpressdrucks zwischen geschlossenem Flügel und Rahmen, wobei die Verstelleinrichtung eine Stellschraube (9) ist, über welche der Abstand zwischen erstem Montageelement (1) und Rahmenteil (2) einstellbar ist, wobei der Kopf der Stellschraube (9) in einer Senke im Rahmenteil (2) gelagert ist, **dadurch gekennzeichnet, dass** der Kopf der Stellschraube (9) in der Senke durch die Achsbuchse (4) gesichert ist, und wobei die Achsbuchse (4) und das Rahmenteil (2) im Bereich des Kopfs der Stellschraube (9) einen entsprechenden Durchbruch (10,11) zum Einführen eines Betätigungswerkzeugs aufweisen.

2. Band für eine Tür oder ein Fenster nach Anspruch 1, **dadurch gekennzeichnet, dass** am Rahmenteil (2) zumindest ein Führungsbolzen (12) vorgesehen ist, welcher in einer entsprechenden Führungsaufnahme (13) im ersten Montageelement (1) geführt ist, wobei an der Führungsaufnahme (13) ferner eine Klemmvorrichtung vorgesehen ist, mittels welcher der Führungsbolzen (12) in seiner Lage fixierbar ist.

3. Band für eine Tür oder ein Fenster nach Anspruch 2, **dadurch gekennzeichnet, dass** ein von der Führungsaufnahme (13) in Längsrichtung des ersten Montageelements (1) zur Stirnseite hin verlaufender Schlitz (14) vorgesehen ist, **und dass** die Klemmvorrichtung durch eine Klemmschraube (15) gebildet ist, welche den Schlitz (14) normal zur Achsrichtung der Führungsaufnahme (13) und auch normal zur Achsrichtung der Achsbuchse (4) durchragt und im Zusammenwirken mit einer Mutter oder einem Gewinde im ersten Montageelement (1) über den Schlitz (14) eine Klemmwirkung auf den in der Führungsaufnahme (13) geführten Führungsbolzen (12) ausübt.

4. Band für eine Tür oder ein Fenster nach Anspruch 3, **dadurch gekennzeichnet, dass** am Rahmenteil (2) ein Vorsprung (16) mit einem Langloch (17) vorgesehen ist, wobei der Vorsprung (16) im zusammengesetzten Zustand im Schlitz (14) im ersten Montageelement (1) aufgenommen ist und von der Klemmschraube (15) durchsetzt ist.

5. Band für eine Tür oder ein Fenster nach einem der Ansprüche 1 bis 4, **dadurch gekennzeichnet, dass** die Achsbuchse (4) über eine im Rahmenteil (2) gelagerte Höhenverstelleinrichtung (18), beispielsweise in Form einer Stellschraube, relativ zum Rahmenteil (2) verstellbar ist.

6. Band für eine Tür oder ein Fenster nach Anspruch 5, **dadurch gekennzeichnet, dass** eine mittels Klemmwirkung befestigbare im Wesentlichen U-förmige Abdeckklammer (19) für den Rahmenteil (2) vorgesehen ist, wobei die Abdeckklammer (19) in ihrer Länge den Rahmenteil (2) zumindest um die Länge des Verstellwegs der Höhenverstelleinrichtung (18) überragt, **und dass** die Abdeckklammer (19) an beiden Seiten in Richtung des ersten Montageelements (1) ragende Flügel (20) aufweist, welche im montierten Zustand einen etwaigen Spalt zwischen erstem Montageelement (1) und Rahmenteil (2) überdecken.

7. Band für eine Tür oder ein Fenster nach einem der Ansprüche 1 bis 6, **dadurch gekennzeichnet, dass** das zweite Montageelement (5) einen im Wesentlichen L-förmigen Querschnitt aufweist, wobei ein erster Schenkel (21) zur Befestigung am Flügel der Tür oder des Fensters Löcher (22) für die Aufnahme von Befestigungsschrauben sowie gegebenenfalls in Richtung der Befestigungsschrauben verlaufende Lastabtragungsvorsprünge (23) aufweist, und wobei am zweiten Schenkel (24) normal auf den ersten Schenkel (21) verlaufende Führungsrippen (25) vorgesehen sind, welche im montierten Zustand in entsprechenden Führungsnuten (26) am Flügelteil (6) geführt sind, und wobei ferner der Flügelteil (6) über Klemmschrauben (27) am zweiten Montageelement (5) in seiner Lage fixierbar ist.

8. Band für eine Tür oder ein Fenster nach Anspruch 7, **dadurch gekennzeichnet, dass** die Führungsrippen (25) an ihren Kanten abgefast sind, und dass die Klemmschrauben (27) in entsprechenden Durchbrüchen (28) in den Führungsrippen (25) anordenbar sind.

9. Band für eine Tür oder ein Fenster nach Anspruch 7 oder 8, **dadurch gekennzeichnet, dass** der Abstand zwischen zweitem Montageelement (5) und Flügelteil (6) über eine Seitenverstellschraube (29) einstellbar ist, wobei der Kopf der Stellschraube (29) in einer entsprechenden Aufnahme (30) im Flügelteil (6) geführt ist und eine Gewindebohrung (31) im zweiten Montageelement (5) parallel zu den Führungsrippen (25) angeordnet ist.

## Claims

1. A hinge for a door or a window comprising a first mounting element (1) which can be fastened to the frame, a frame part (2) which can be connected to the first mounting element (1) and that has a receptacle (3) for an axle bush (4), a second mounting element (5) which can be mounted on the casement of the door or the window, a casement part (6) which can be connected to the second mounting element (5) and that has a receptacle (7) for a rotational axle (8) which, in the mounted state, is received with its free end in the axle bush (4), as well as adjusting means for adjusting the contact pressure between the closed casement and the frame, wherein the adjusting device is an adjusting screw (9) by means of which the distance between the first mounting element (1) and the frame part (2) can be adjusted, wherein the head of the adjusting screw (9) is supported in a depression in the frame part (2), **characterised in that** the head of the adjusting screw (9) is secured in the depression by means of the axle bush (4), and wherein the axle bush (4) and the frame part (2) include a corresponding breakthrough (10, 11) in the region of the head of the adjusting screw (9) for inserting an actuating tool.

2. The hinge for a door or a window according to claim 1, **characterised in that** at least one guide pin (12) is provided on the frame part (2), which is guided in a corresponding guide receptacle (13) in the first mounting element (1), wherein further a clamping device is provided on the guide receptacle (13), by means of which the guide pin (12) is fixable in its position.

3. The hinge for a door or a window according to claim 2, **characterised in that** a slot (14) extending from the guide receptacle (13) in the longitudinal direction of the first mounting element (1) towards the end face is provided, and **in that** the clamping device is formed by a clamping screw (15), which projects through the slot (14) perpendicular to the axial direction of the guide receptacle (13) and also perpendicular to the axial direction of the axle bush (4), and, in interaction with a nut or a thread in the first mounting element (1), exerts a clamping action via the slot (14) on the guide pin (12) guided in the guide receptacle (13).

4. The hinge for a door or a window according to claim 3, **characterised in that** a projection (16) with an elongated hole (17) is provided on the frame part (2), wherein the projection (16) in the assembled state is received in the slot (14) in the first mounting element (1) and is penetrated by the clamping screw (15).

5. The hinge for a door or a window according to any of claims 1 to 4, **characterised in that** the axle bush (4) is adjustable relative to the frame part (2) by means of a height adjustment device (18) supported in the frame part (2), for example in the form of an adjusting screw.

6. The hinge for a door or window according to claim 5, **characterised in that** a substantially U-shaped cover bracket (19), which can be fastened by means of clamping action, is provided for the frame part (2), wherein the cover bracket (19) is overtopping the frame part (2) in its length at least by the length of the adjustment path of the height adjustment device (18), and **in that** the cover bracket (19) includes on both sides wings (20) projecting in the direction of the first mounting element (1), which in the mounted state cover a possible gap between the first mounting element (1) and the frame part (2).

7. The hinge for a door or a window according to any of the claims 1 to 6, **characterised in that** the second mounting element (5) includes a substantially L-shaped cross-section, wherein a first leg (21) for fastening to the casement of the door or the window includes holes (22) for receiving fastening screws as well as, if appropriate, load-transfer projections (23) extending in the direction of the fastening screws, and wherein on the second leg (24) guide ribs (25) extending perpendicular to the first leg (21) are provided, which guide ribs in the assembled state are guided in corresponding guide grooves (26) on the casement part (6), and wherein further the casement part (6) is fixable in its position by means of clamping screws (27) to the second mounting element (5).

8. The hinge for a door or a window according to claim 7, **characterised in that** the guide ribs (25) are chamfered at their edges, and **in that** the clamping screws (27) are arrangeable in corresponding breakthroughs (28) in the guide ribs (25).

9. The hinge for a door or a window according to claim 7 or 8, **characterised in that** the distance between the second mounting element (5) and the casement part (6) is adjustable by means of a lateral adjustment screw (29), wherein the head of the adjustment screw (29) is guided in a corresponding receptacle (30) in the casement part (6) and a threaded bore (31) is arranged in the second mounting element (5) in parallel to the guide ribs (25).

## Revendications

1. Penture pour une porte ou une fenêtre, comprenant un premier élément de montage (1) pouvant être fixé sur le dormant, une partie de dormant (2) pouvant être reliée au premier élément de montage (1) et comportant un logement (3) pour une douille de pivot (4), un deuxième élément de montage (5) pouvant être monté sur le vantail de la porte ou de la fenêtre, une partie de vantail (6) pouvant être reliée au deuxième élément de montage (5) et comportant un logement (7) pour un pivot (8) dont l'extrémité libre est logée, à l'état monté, dans la douille de pivot (4), ainsi qu'un dispositif de réglage permettant de régler la pression de contact entre le vantail fermé et le dormant, ledit dispositif de réglage étant une vis de réglage (9) permettant de régler la distance entre le premier élément de montage (1) et la partie de dormant (2), la tête de la vis de réglage (9) étant logée dans un creux au sein de la partie de dormant (2), **caractérisée en ce que** la tête de la vis de réglage (9) est sécurisée dans ledit creux par la douille de pivot (4), la douille de pivot (4) et la partie de dormant (2) présentant en outre, au niveau de la tête de la vis de réglage (9) une percée (10, 11) correspondante qui permet d'y introduire un outil d'actionnement.

2. Penture pour une porte ou une fenêtre selon la revendication 1, **caractérisée en ce que** la partie de dormant (2) est pourvue d'au moins un boulon de guidage (12) qui est guidé dans un logement de guidage (13) correspondant au sein du premier élément de montage (1), le logement de guidage (13) étant en outre pourvu d'un dispositif de serrage permettant de fixer le boulon de guidage (12) dans sa position.

3. Penture pour une porte ou une fenêtre selon la revendication 2, **caractérisée ce qu**'elle comporte une fente (14) qui s'étend selon le sens longitudinal du premier élément de montage (1) depuis le logement de guidage (13) vers la face frontale **et que** le dispositif de serrage est réalisé sous forme d'une vis de serrage (15) traversant la fente (14) selon une direction qui est normale à la direction de pivot du logement de guidage (13) et également normale à la direction de pivot de la douille de pivot (4), et coopérant avec un écrou ou un filetage au sein du premier élément de montage (1), de manière ce qu'elle exerce à travers la fente (14) un effet de serrage sur le boulon de guidage (12) guidé dans le logement de guidage (13).

4. Penture pour une porte ou une fenêtre selon la revendication 3, **caractérisée en ce que** la partie de dormant (2) est pourvue d'une saillie (16) comportant un trou oblong (17), la saillie (16) étant logée, à l'état monté, dans la fente (14) au sein du premier élément de montage (1) tout en étant traversée par la vis de serrage (15) .

5. Penture pour une porte ou une fenêtre selon l'une des revendications 1 à 4, **caractérisée en ce que** la douille de pivot (4) peut être réglée par rapport à la partie de dormant (2) au moyen d'un organe de réglage en hauteur (18) qui est disposé dans la partie de dormant (2) et qui est, par exemple, réalisé sous forme d'une vis de réglage.

6. Penture pour une porte ou une fenêtre selon la revendication 5, **caractérisée en ce qu'**elle comporte une boucle de couverture (19), destinée à la partie de dormant (2), qui présente une forme sensiblement en U et qui peut être fixée par un effet de serrage, la boucle de couverture (19) dépassant, dans le sens de sa longueur, la partie de dormant (2) au moins de la longueur correspondant à la course de réglage de l'organe de réglage en hauteur (18), **et que** la boucle de couverture (19) présente, sur ses deux côtés, des ailes (20) qui s'étendent vers le premier élément de montage (1) et qui, à l'état monté, viennent recouvrir une fente qui serait éventuellement présente entre le premier élément de montage (1) et la partie de dormant (2).

7. Penture pour une porte ou pour une fenêtre selon l'une des revendications 1 à 6, **caractérisée en ce que** le deuxième élément de montage (5) présente un profil sensiblement en L, une première branche (21) étant pourvue de trous (22) destinés à loger des vis de fixation permettant de la fixer sur le vantail de la porte ou de la fenêtre ainsi qu'éventuellement de saillies de transmission des charges (23) s'étendant dans la direction des vis de fixation, et la deuxième branche (24) étant pourvue de nervures de guidage (25) qui s'étendent selon une direction normale à la première branche (21) et qui, à l'état monté, sont guidé dans les rainures de guidage (26) correspondantes lesquelles équipent la partie de vantail (6), et la partie de vantail (6) pouvant en outre être fixée dans sa position sur le deuxième élément de montage (5) au moyen de vis de serrage (27).

8. Penture pour une porte ou une fenêtre selon la revendication 7, **caractérisée en ce que** les bords des nervures de guidage (25) sont chanfreinés et que les vis de serrage (27) peuvent être disposées dans des percées (28) correspondantes au sein des nervures de guidage (25).

9. Penture pour une porte ou une fenêtre selon les revendications 7 ou 8, **caractérisée en ce que** la distance entre le deuxième élément de montage (5) et la partie de vantail (6) peut être réglée à travers une vis de réglage latéral (29), la tête de la vis de réglage (29) étant guidée dans un logement (30) correspondant au sein de la partie de vantail (6), et un trou taraudé (31) étant disposé, parallèlement aux nervures de guidage (25), dans le deuxième élément de montage (5).
